# FASCICULE DE BREVET EUROPEEN

(11) **EP 1 408 467 B1**
(45) Date de publication et mention de la délivrance du brevet: **15.12.2004**
(21) Numéro de dépôt: 03380226.5
(22) Date de dépôt: 08.10.2003
(51) Int. Cl.: G08B 5/36, F21S 8/00

(54) **Dispositif électronique pour déclencher des signaux lumineux de passage autorisé**
Elektronische Vorrichtung zum Aussenden von Lichtsignalen zur Durchgangs- oder Durchfahrtsautorisierung
Electronical device for emitting light signals indicating whether a passage is authorized

(30) Priorité: 09.10.2002 ES 200202422 U
(43) Date de publication de la demande: 14.04.2004
(73) Titulaire: Simon, S.A., 08013 Barcelona (ES)
(72) Inventeur: Aubert Capella, Joaquin, 08017 Barcelona (ES)
(74) Mandataire: Espiell Volart, Eduardo Maria

(56) Documents cités:
- DE-U- 9 004 931
- FR-A- 2 563 929
- US-A- 4 680 685
- US-A- 5 966 069

## Description

Cette invention concerne un dispositif électronique destiné à permettre de déclencher des signaux lumineux bicolores pour indiquer, de préférence, la possibilité ou non de passer et dont les caractéristiques essentielles sont décrites ci-dessous.

Dans certains endroits il faut souvent signaliser de façon visible et pratique la possibilité ou non de pouvoir passer par certains passages soit en tenant compte de la disponibilité du lieu soit pour conserver la nature privée de cet endroit.

Cette signalisation n'est pas limitée à l'accès à certaines enceintes de réunion ou des lieux réservés mais aussi aux zones d'accès du personnel divers et même à des endroits où des voitures doivent avoir accès, telles que des zones de parking et assimilées.

Les panneaux avertisseurs lumineux sont connus des documents US-A-5966069 FR-A-2563929 et US-A-4680689.

L'invention concerne un dispositif selon la revendication 1.

Le dispositif nécessaire pour mettre en oeuvre la fonction requise doit disposer d'un élément de commande qui pourra être situé dans un endroit approprié pour un déclenchement rapide et commode par la ou les personnes responsables de contrôler l'accès et qui sera pourvu d'une signalisation lumineuse indiquant la situation dans laquelle se trouve le dispositif de contrôle d'accès.

Il disposera également d'un panneau lumineux pourvu de diodes ayant des couleurs différentes, alternés et alignés sur chaque côté de celui-ci; le panneau translucide et plat sera complètement illuminé, uniformément, pour donner l'effet chromatique souhaité, et il sera également pourvu d'une plaque transparente située au-dessus et qui pourra avoir divers graphismes, lettres ou dessins, qui seront visualisés en permanence ou à certains moments, selon la couleur que le panneau translucide inférieur va prendre lorsqu'il sera illuminé.

L'agencement spécial des diodes formant le système des lumières, qui est une caractéristique essentielle de cette invention, permet d'obtenir comme il a été déjà dit, l'illumination complète et uniforme de ce panneau translucide, suite à la définition luminique à travers la masse de ce panneau, en général en matière plastique, aux caractéristiques physiques appropriées. Tout cela offre à l'ensemble un effet chromatique souhaité, conformément aux couleurs des diodes qui seront activés. Ces diodes, généralement connus comme LED (diodes émetteurs de lumière) permettront un fonctionnement correct de l'ensemble sans aucun risque d'augmentation des températures étant données les caractéristiques spéciales et précises de ces éléments luminescents qui provoquent la lumière sans entraîner de chaleur.

Le dispositif objet de cette invention est complété par des éléments électriques et électroniques de déclenchement et de contrôle nécessaires pour recevoir et transmettre les impulsions de l'élément de commande, les évaluer et procéder à l'allumage des diodes requis.

Le dispositif électronique par déclenchement de signaux d'accès au passage objet de cette invention offre une solution pratique et économique, facile à installer et permettant le placement rapide de ce système de contrôle d'accès, conformément à ce qui a été décrit plus haut.

Afin de pouvoir repérer en détail les divers composants du dispositif, des dessins sont annexés représentant une mise en oeuvre du dispositif décrit.

Dans ces dessins,
La Figure 1 est un schéma simplifié de l'ensemble du dispositif que est décrit; et
La Figure 2 est une vue de l'élément ou du panneau lumineux en coupe pour permettre de voir l'agencement de ses composants.

Conformément aux figures, le dispositif comporte un commutateur (1) et un groupe d'éléments électroniques (2) pourvu de condensateurs, redresseurs, résistances et autres appropriés et un panneau indicateur lumineux et généralement bicolore (3), tous convenablement reliés.

Le commutateur (1) est pourvu d'une lampe témoin bicolore (4) avec lequel la personne qui déclenche aura le repère exact de la position que le dispositif indique, de préférence le rouge pour "non accès" et le vert pour "accès".

Dans le commutateur (1) se trouve une connexion avec la phase neutre (5), une phase active (6) et deux sorties (7) de connexion vers le groupe électronique (2).

Dans ce groupe (2) se trouve la barrette de connexions (8) où se retrouvent les deux sorties (7) provenant du commutateur (1), ainsi qu'une connexion à la phase neutre (5).

Entre l'ensemble électronique (2) et le panneau en couleurs (3) sont situées les connexions (9) et (10) qui seront reliées aux diodes lumineux (11).

Ce dispositif ou ensemble électronique (2) a été représenté en regard de la Figure 1, séparé du panneau lumineux (3), quoique dans une mise en oeuvre pratique et étant données les dimensions très petites qu'ont à présent les éléments électriques et électroniques qui sont utilisés dans des fonctions comme celles requises, il pourra être placé à l'intérieur du support du propre panneau (3) comme montre la Figure 2.

Le panneau lumineux (3) est constitué par une plaque plate (3a) rectangulaire, faite de préférence en une matière plastique translucide, une série de diodes (11) à couleur différente, alignés et alternés étant situés à chacun de ses côtés. Agencée de cette façon, et à cause de la propre caractéristique physique de la masse de la plaque (3a) qui constitue le panneau (3) , elle est illuminée par les diodes (11) situés près de ses bords, une illumination qui est totale et uniforme sur toute la plaque et avec tout l'effet de la couleur souhaitée, celle des diodes activés et qui est visible à travers sa surface frontale.

L'ensemble du panneau lumineux (3) épousera avantageusement la forme modulaire de la plaque translucide (3a) montée sur un cadre normalisé (12) du genre de support de dispositif électrique pour être installé encastré ou superficiel, ayant un aspect identique à celui dont disposera le commutateur (1) installé sur un cadre (12) semblable.

Sous la plaque (3a) et toujours dans ce réceptacle constitué par un cadre-support (12) une feuille-susbtrat (13) se trouve sur la surface spéculaire dont l'objet est de refléter encore plus la luminosité de la plaque (3a) vers l'extérieur, en profitant ainsi le plus possible de l'effet luminique.

Sur la face externe de la plaque (3a) on pourra, optionnellement, placer une pellicule ou une feuille opaque (14) qui va couvrir une partie de la plaque (3a) et qui pourra avoir éventuellement diverses ouvertures (14a) par lesquelles la lumière sera visible, en obtenant des effets divers pour l'observateur, tel que souhaité.

L'ensemble du panneau lumineux (3) est complété par le couvercle transparent (15) fixé au cadre-support (12) lequel pourra avoir également de façon optionnelle divers graphismes (15a) tels que des dessins, des lettres ou des chiffres, qui seront suffisamment visibles de l'extérieur à cause de la luminosité de la plaque (3a) située au-dessous et ils auront même des nuances appropriées.

Les besoins de ce genre d'installations pourra permettre qu'au moyen d'un commutateur unique (1) un ou plusieurs panneaux lumineux (3) soient actionnés, tous en même temps et situés à des distances différentes.

Le changement de position du commutateur (1) entraînera l'établissement de la connexion qui activera le groupe de diodes (LED) (11), correspondant à la couleur ou couleurs souhaitées.

L'objet de cette invention étant suffisamment décrit, il faut signaler que toute variation de formes, dimensions, aspect extérieur et caractéristiques des matériaux employés, tout cela lorsque le dispositif décrit sera mis en oeuvre, ne changera en rien son étendue qui est définie par les revendications suivantes.

## Revendications

1. Dispositif électronique pour déclencher des signaux lumineux de passage autorisé, comprenant un commutateur (1) pourvu d'une lampe témoin bicolore (4), un ensemble électronique (2) connecté de façon appropriée avec le commutateur (1), un panneau (3), ledit ensemble électronique étant pourvu des éléments nécessaires pour que, lorsque le signal sera reçu, à cause du changement de position du commutateur, des diodes (11) seront allumés, d'une même couleur, de préférence rouge ou vert, situés sur ledit panneau (3) constitué par une plaque rectangulaire plate et translucide (3a) faite en matière plastique aux caractéristiques physiques appropriées, sur les deux côtés de laquelle une série de diodes émetteurs de lumière (LED) (11) est placée, ayant des couleurs différentes, alignés et alternés, de sorte que lorsqu'il sont activés, ils entraînent l'illumination de toute la masse de la plaque (3a), une lumière visible de l'extérieur par la face externe de cette plaque et renforcée par l'action d'une plaque-substrat (13), à surface spéculaire, située sous cette plaque translucide (3a), tout cela encadré par un cadre-support (12) et couvert par un couvercle transparent (15) sur lequel divers graphismes (15a) pourront être situés qui seront visibles grâce à la luminosité de la plaque du panneau, cette plaque restant également couverte en partie et optionnellement par une feuille opaque (14) qui peut être pourvue d'orifices (14a) divers qui permettront le passage de la lumière.

2. Dispositif électronique pour déclencher des signaux lumineux d'accès au passage conformément à la revendication précédente, **caractérisé en ce que** l'agencement aligné des diodes (11) près des côtés de la plaque translucide (3a) et situés alternés selon leur couleur, permet d'obtenir une illumination totale et uniforme de toute la surface de la plaque (3a), suite à la diffusion de la lumière à travers la matière plastique translucide avec laquelle la plaque a été faite, en donnant l'effet chromatique souhaité et nécessaire, qui, de plus, comme il possède facultativement le couvercle transparent nuancé (15) peut avoir une incidence sur la luminosité.

## Claims

1. Electronic device for releasing light signals of allowed passage, comprising a switch (1) provided with a two-colour warning light (4) an electronic assembly (2) suitably connected with the switch (1), a panel (3), the said electronic assembly being provided with the elements required in order that, when the signal is received, because to the switch change of position, diodes (11) will be lighted, having a same colour, preferably red or green, located on the said panel (3) constituted by a rectangular flat and translucent plate (3a) made of plastic material having suitable physical characteristics, on both sides of which a series of light emitting diodes (LED) (11) is located, having different, aligned and alternate colours, so that when they will be activated, they will produce the illumination of the whole of the plate mass (3a), a light visible from outside on the external face of the said plate and reinforced by the action of a plate-substrate (13), having a specular surface, located under the said translucent plate (3a), all this framed by a frame-support (12) and covered with a transparent cover (15) on which different designs (15a) may be placed, which will be visible thanks to the luminosity of the plate of the panel, the said plate remaining also partly and optionally covered by an opaque sheet (14) which can be provided with different holes (14a) which will allow the passage of the light.

2. Electronic device for releasing light signals of allowed passage according to the preceding claim, **characterized in that** the aligned arrangement of the diodes (11) near to the sides of the translucent plate (3a) and located alternate according to their colour, allows to obtain a total and even illumination throughout the surface of the plate (3a), due to a spreading of the light through the translucent plastic material with which the plate was made, providing the chromatic effect wished and required, which, in addition, as it optionally possesses the transparent cover coloured (15) it may have an incidence on the luminosity.

## Patentansprüche

1. Elektronische Vorrichtung zum Auslösen von Passiererlaubnis-Lichtsignalen, welche einen mit einer zweifarbigen Kontrolllampe (4) versehenen Schalter (1), eine Elektronikbaugruppe (2), die in geeigneter Weise mit dem Schalter (1) verbunden ist, und eine Tafel (3) aufweist, wobei die Baugruppe mit den erforderlichen Elementen versehen ist, damit, wenn bedingt durch eine Positionsänderung des Schalters das Signal empfangen wird, Dioden (11) einer gleichen, vorzugsweise roter oder grüner Farbe eingeschaltet werden, die auf der Tafel (3) angeordnet sind, welche aus einer rechteckigen, ebenen und durchscheinenden Platte (3a) besteht, die aus geeignete Materialeigenschaften aufweisendem Kunststoff hergestellt ist und auf deren zwei Seiten sich eine Reihe der Licht emittierenden Dioden (LED) (11) befinden, die unterschiedliche Farben haben und die fluchtend und abwechselnd angeordnet sind, so dass sie, wenn sie aktiviert sind, eine Beleuchtung der Gesamtheit der Platte (3a) bewirken, wobei das Licht von außen her über die Außenfläche dieser Platte sichtbar ist und durch die Wirkung einer Trägerplatte (13) mit spiegelnder Oberfläche, die sich unterhalb dieser durchscheinenden Platte (3a) befindet, verstärkt wird, wobei dies alles durch einen Trägerrahmen (12) eingerahmt ist und durch eine durchsichtige Abdeckung (15) abgedeckt ist, auf welcher sich verschiedene graphische Symbole (15a) befinden können, die dann aufgrund der Helligkeit der Platte der Tafel sichtbar sind, wobei die Platte gleichermaßen und optional mittels einer undurchsichtigen Folie (14) teilweise verdeckt ist, welche mit verschiedenen Öffnungen (14a), die den Durchtritt von Licht erlauben, versehen sein kann.

2. Elektronische Vorrichtung zum Auslösen von Passiererlaubnis-Lichtsignalen nach dem vorhergehenden Anspruch, **dadurch gekennzeichnet, dass** die fluchtende Anordnung der Dioden (11) in der Nähe der Seiten der durchscheinenden Platte (3a), und zwar in ihrer Farbe abwechselnd, es erlaubt, eine vollständige und einheitliche Beleuchtung der gesamten Oberfläche der Platte (3a) zu erzielen, und zwar infolge der Streuung des Lichtes durch das durchscheinende Kunststoffmaterial hindurch, aus dem die Platte hergestellt ist, und dabei der gewünschte und benötigte Farbeffekt geliefert wird, und die außerdem, da sie fakultativ über die nuanciert transparente Abdeckung (15) verfügt, einen Einfluss auf die Helligkeit haben kann.
